# EUROPÄISCHE PATENTSCHRIFT

(11) **EP 3 977 494 B1**
(45) Veröffentlichungstag und Bekanntmachung des Hinweises auf die Patenterteilung: **24.07.2024**
(21) Anmeldenummer: 20727627.0
(22) Anmeldetag: 20.05.2020
(51) Int. Cl.: H01H 9/06, H01H 15/22, H01H 19/06, H01H 3/42, H01H 3/20

(54) **SCHALTER FÜR EINE HAND-WERKZEUGMASCHINE**
SWITCH FOR A HAND POWER TOOL
COMMUTATEUR POUR UN OUTIL ÈLECTRIQUE À MAIN

(30) Priorität: 28.05.2019 DE 102019114287
(43) Veröffentlichungstag der Anmeldung: 06.04.2022
(73) Patentinhaber: Festool GmbH, 73240 Wendlingen (DE)
(72) Erfinder: FUCHS, Martin, 73547 Lorch (DE); HUGGENBERGER, Philipp, 86754 Munningen (DE)
(74) Vertreter: Patentanwälte Bregenzer und Reule Partnerschaftsgesellschaft mbB
(86) Internationale Anmeldenummer: PCT/EP2020/064191
(87) Internationale Veröffentlichungsnummer: WO 2020/239600

(56) Entgegenhaltungen:
- EP-A2- 3 101 670

## Beschreibung

Die Erfindung betrifft einen Schalter für eine Hand-Werkzeugmaschine oder als Bestandteil einer Hand-Werkzeugmaschine, die einen durch den Schalter schaltbaren elektrischen Antriebsmotor aufweist, gemäß dem Oberbegriff des Anspruchs 1.

Ein derartiger Schalter ist in EP 3 101 670 A2 beschrieben.

Ein Schalter gemäß EP 2 395 527 A1 weist einen magnetischen Geber als Schaltaktor auf, der in einer Schalterkammer des Schaltergehäuses aufgenommen ist. Durch eine Druck-Betätigung des Betätigungselements ist der Schaltaktor verschieblich, um auf diesem Wege den Antriebsmotor einzuschalten und dessen Drehzahl zu verändern.

Zur Einstellung der jeweiligen Drehrichtung des Antriebsmotors, beispielsweise zum Einschrauben und Ausschrauben von Schrauben, ist ein separates Schaltelement vorgesehen, welches ebenfalls magnetisch arbeitet. Allerdings neigt der magnetische Schaltaktor des Drehrichtungsschalters dazu, ferromagnetische Stäube, Späne und dergleichen anzuziehen, so dass die Hand-Werkzeugmaschine nicht mehr zu gebrauchen ist.

Es daher die Aufgabe der vorliegenden Erfindung, einen verbesserten Schalter für eine Hand-Werkzeugmaschine sowie eine damit ausgestattete Hand-Werkzeugmaschine bereitzustellen.

Zur Lösung der Aufgabe ist ein Schalter gemäß der technischen Lehre des Anspruchs 1 vorgesehen.

Das Drehlager ermöglicht in einfacher Weise beispielsweise eine Ausgestaltung des Schalters als Drehrichtungsschalter, d.h. dass mit der Verstellung des Schaltaktors die Drehrichtung des Antriebsmotors vorgebbar ist, beispielsweise ein Rechtslauf oder Linkslauf einer Werkzeugaufnahme der Hand-Werkzeugmaschine.

Beispielsweise ist das Drehlager als ein Gleitlager ausgestaltet. Das Drehlager kann aber auch ein Wälzlager umfassen, beispielsweise ein Kugellager oder Rollenlager.

Bevorzugt ist das Drehlager ein Bestandteil der Durchtrittsöffnung oder ein Bestandteil der Wand, an der die Durchtrittsöffnung angeordnet ist. Beispielsweise ist die Durchtrittsöffnung selbst als eine Lageraufnahme für das Betätigungselement ausgestaltet.

Das oder ein das Betätigungselement um seine Drehachse lagernde Drehlager kann aber auch unmittelbar neben der Durchtrittsöffnung angeordnet sein. Beispielsweise kann das Drehlager ein Wälzlager oder Gleitlager umfassen, welches als ein von der Wand, an der die Durchtrittsöffnung angeordnet ist, separates Drehlager oder als eine separate Komponente ausgestaltet ist. Bei dieser Ausgestaltung kann die Durchtrittsöffnung beispielsweise selbst nicht als Drehlager für das Betätigungselement ausgestaltet sein. Dennoch ist es auch bei diesem Szenario vorteilhaft, wenn das Betätigungselement die Durchtrittsöffnung zwar durchdringt, an der Durchtrittsöffnung jedoch abgedichtet ist.

Bevorzugt ist es, dass die Drehachse die Wand, an der das Drehlager angeordnet ist, durchsetzt. Beispielsweise verläuft die Drehachse parallel zu einer Seitenwandfläche der Wand, d.h. dass das Drehlager unmittelbar in der Wand angeordnet ist, jedoch eine Drehachse aufweist, die zur Wand des Schaltergehäuses beispielsweise parallel ist und in der Wand verläuft.

Ein bevorzugtes Konzept sieht jedoch vor, dass der die Drehachse winkelig insbesondere rechtwinkelig, zu einer Wandfläche der Wand ist, an der das Drehlager angeordnet ist. Ohne weiteres möglich ist es aber auch, dass die Drehachse schrägwinkelig, d.h. nicht rechtwinkelig, zu der Wandfläche ist. Beispielsweise ist das Übertragungselement als Wellenelement ausgestaltet oder weist einen Wellenabschnitt auf, der in dem Drehlager um die Drehachse, welche die Wandfläche winkelig durchsetzt, drehbar gelagert ist.

Ein bevorzugtes Konzept sieht vor, dass die Schalterkammer mit Ausnahme der Durchtrittsöffnung, in der das Drehlager aufgenommen ist oder die das Drehlager bildet, geschlossen ist. Mithin verschließt also das Übertragungselement die Durchtrittsöffnung oder ist dichtend in der Durchtrittsöffnung aufgenommen. Die Schalterkammer haust den Schaltaktor dicht ein, so dass Umwelteinflüsse, beispielsweise Stäube, insbesondere ferromagnetische Stäube, nicht in das Schaltergehäuse und/oder in die Schalterkammer, in der der Schaltaktor angeordnet ist, eindringen können.

An der Durchtrittsöffnung sind vorzugsweise Verschiebesicherungskonturen oder eine Verschiebesicherung zu einem verschiebefesten Halt des Übertragungselements parallel zu seiner Drehachse oder entlang der Drehachse vorgesehen. Mithin ist also das Übertragungselement vorzugsweise verschiebefest bezüglich seiner Drehachse an der Durchtrittsöffnung gehalten. Die Verschiebesicherung oder die Verschiebesicherungskonturen umfassen beispielsweise eine Anordnung ineinander greifender Formschlusskonturen, wobei eine Formschlusskontur am Übertragungselement, die andere Formschlusskontur an der Durchtrittsöffnung oder der Wand des Schaltergehäuse mit der Durchtrittsöffnung angeordnet sind. Die Formschlusskonturen ermöglichen vorzugsweise eine Drehbarkeit des Übertragungselements um seine Drehachse und/oder lagern das Übertragungselement um seine Drehachse und/oder bilden einen Bestandteil des an der Durchtrittsöffnung angeordneten Drehlagers.

Die Verschiebesicherungskonturen umfassen beispielsweise einen sich um die Drehachse teilringförmig oder vollständig ringförmig erstreckenden Ringflansch, der in eine teilringförmige oder vollständig ringförmige Ringnut eingreift. Der Ringflansch kann am Übertragungselement, die Ringnut an der Durchtrittsöffnung angeordnet sein. Es ist aber auch umgekehrt möglich, dass der Ringflansch an der Durchtrittsöffnung angeordnet ist, d. h. beispielsweise nach radial innen in die Durchtrittsöffnung vorsteht, während die Ringnut am Übertragungselement angeordnet ist. Es versteht sich, dass der Ringflansch zwei oder mehrere teilringförmige Ringflansch-Abschnitte umfassen kann, zwischen denen Winkelabstände bezüglich der Drehachse vorgesehen sind. Es versteht sich ferner, dass in Bezug auf die Drehachse des Übertragungselements in axialer Abstand mindestens zwei Paarungen von Ringflansch und Ringnut vorgesehen sein können, die jeweils ineinander eingreifen. Der Ringflansch ist beispielsweise scheibenförmig. Der Ringflansch und/oder die Ringnut sind vorzugsweise einstückig mit dem Übertragungselement.

Der Ringflansch und die Ringnut können beispielsweise Bestandteile der nachfolgend erläuterten Dichtung sein. Insbesondere bilden der Ringflansch und die Ringnut vorteilhaft einen Bestandteil einer Labyrinthdichtung. Es ist aber auch möglich, dass der Ringflansch und die Ringnut keine Dichtfunktion aufweisen, beispielsweise wenn sie nur teilringförmig sind.

An der Durchtrittsöffnung und/oder an dem Drehlager ist vorzugsweise eine Dichtung angeordnet. Bevorzugt ist es, wenn das Drehlager und/oder die Durchtrittsöffnung als Dichtung ausgestaltet ist oder eine Dichtung aufweist. Beispielsweise können Bestandteile einer Labyrinthdichtung gleichzeitig Bestandteile des Drehlagers oder der Durchtrittsöffnung sein. Vorzugsweise sind zu der Dichtung komplementäre Komponenten, beispielsweise ebenfalls Bestandteile einer Labyrinthdichtung, am Übertragungselement angeordnet.

Die Dichtung kann beispielsweise eine Gleitdichtung in der Art eines Gleitlagers sein, einen O-Ring umfassen oder dergleichen.

Bevorzugt ist es, wenn die Dichtung das Übertragungselement ringförmig umgibt. Beispielsweise ist es vorteilhaft, wenn die Dichtung einen Dichtungsflansch umfasst, der in eine ringförmige Dichtungsaufnahme eingreift. Der Dichtungsflansch ist beispielsweise am Übertragungselement angeordnet, während die ringförmige Dichtungsaufnahme an einer Lageraufnahme des Drehlagers angeordnet ist. Es ist aber auch möglich, dass das Drehlager einen ringförmigen, nach radial innen zum Übertragungselement vorstehenden Dichtungsflansch aufweist, der in eine ringförmige Dichtungsaufnahme am Übertragungselement eingreift. Als Dichtungsflansch eignet sich auch ein O-Ring. Insbesondere ist es möglich, dass an einem Dichtungsflansch auch ein O-Ring oder eine andere Gummidichtung oder elastische Dichtung angeordnet ist.

Bevorzugt ist es, wenn die Dichtung eine Labyrinthdichtung umfasst oder dadurch gebildet ist. Beispielsweise kann der vorgenannte Dichtungsflansch in der Art einer Labyrinthdichtung ausgestaltet sein. Bevorzugt ist, wenn zwischen dem Übertragungselement und der Durchtrittsöffnung ausschließlich eine Labyrinthdichtung und keine elastische Dichtung vorgesehen ist. Die Labyrinthdichtung kann zugleich ein Gleitlager bilden oder ein Bestandteil eines Gleitlagers bilden. Dadurch ist beispielsweise ein geringer Verschleiß erzielbar, wenn das Übertragungselement sich in dem Drehlager oder Gleitlager dreht.

Das Betätigungselement, welches das drehbare Übertragungselement antreibt oder betätigt, ist vorzugsweise an einem Schiebelager bezüglich des Schaltergehäuses translatorisch gelagert. Das Schiebelager kann einen Bestandteil des Schaltergehäuses sein oder am Schaltergehäuse angeordnet sein. Bevorzugt ist es, wenn das Schiebelager am Maschinengehäuse der Hand-Werkzeugmaschine vorgesehen ist.

Zwischen dem Schalter und dem Betätigungselement, insbesondere zwischen dem Übertragungselement und dem Betätigungselement, ist vorzugsweise ein Übertragungsgetriebe angeordnet. Selbstverständlich ist es möglich, dass beispielsweise zwischen dem Übertragungselement und dem Schaltaktor ein Übertragungsgetriebe angeordnet ist.

Das Übertragungsgetriebe kann ganz oder teilweise innerhalb des Schaltergehäuses, insbesondere innerhalb der Schalterkammer angeordnet sein. Vorzugsweise ist das Übertragungsgetriebe jedoch ganz oder vollständig außerhalb des Schaltergehäuses angeordnet. Somit sind beispielsweise innerhalb des Schaltergehäuses oder der Schalterkammer lediglich ein Abschnitt des Übertragungselements und der Schaltaktor angeordnet.

Das Übertragungsgetriebe ist vorzugsweise zur Übersetzung einer linearen Bewegung oder translatorischen Bewegung des Betätigungselements in eine Rotationsbewegung des Schaltaktors ausgestaltet oder vorgesehen. Eine derartige Übersetzung kann beispielsweise anhand eines Keilgetriebes oder Schrägflächengetriebes geschehen. Auch ein Zahngetriebe, insbesondere eine Kombination aus Zahnstange und Zahnrad, kann die vorgenannte Funktion leisten. Beispielsweise ist am Betätigungselement eine Zahnstange oder ein Zahnstangenabschnitt angeordnet, welcher mit einem Zahnrad oder einer umlaufenden Zahnung am Übertragungselement kämmt. Ein besonders bevorzugtes Ausführungsbeispiel, welches in der Zeichnung dargestellt ist, sieht vor, dass das Übertragungsgetriebe ein Kurbelgetriebe umfasst oder dadurch gebildet ist.

Das Übertragungsgetriebe weist vorzugsweise eine mit dem Betätigungselement gekoppelte und/oder durch das Betätigungselement angetriebene Antriebspartie sowie eine den Schaltaktor antreibende oder den Schaltaktor tragende Abtriebspartie auf. Bevorzugt sind die Antriebspartie und/oder die Abtriebspartie an dem Übertragungselement angeordnet. Insbesondere weist das Übertragungselement einstückig die Antriebspartie und die Abtriebspartie auf.

Vorteilhaft ist es, wenn das Übertragungselement als ein Kurbelwellenelement oder eine Kurbelwelle ausgestaltet ist oder mit einer Kurbelwelle drehverbunden oder fest gekoppelt ist. Beispielsweise weist das Übertragungselement einen Wellenabschnitt auf, der an der Durchtrittsöffnung des Schaltergehäuses drehbar gelagert ist. Von dem Wellenabschnitt steht ein Kurbelarm winkelig, insbesondere rechtwinkelig, ab. Von dem Kurbelarm wiederum steht vorteilhaft ein Betätigungsarm winkelig, insbesondere rechtwinkelig, ab. Der Wellenabschnitt und der Betätigungsarm verlaufen vorzugsweise parallel zueinander oder haben parallel zueinander verlaufenden Längserstreckungen. Der Wellenabschnitt, der Kurbelarm und der Betätigungsarm bilden beispielsweise eine Stufenkontur oder verlaufen in Seitenansicht stufig. Bevorzugt ist es, wenn nur der Wellenabschnitt in das Schaltergehäuse eingreift und/oder die Durchtrittsöffnung durchdringt. Der Wellenabschnitt steht beispielsweise an einander entgegengesetzten Seiten vor die Durchtrittsöffnung vor. Vorteilhaft ist es weiterhin, wenn an dem Wellenabschnitt mindestens eine Dichtung zur Abdichtung des Wellenabschnitts an dem Schaltergehäuse und/oder eine der Verschiebesicherungskonturen und/oder mindestens eines von Ringnut oder Ringflansch zum Eingriff in ein anderes von Ringnut oder Ringflansch am Schaltergehäuse, insbesondere an der Durchtrittsöffnung, angeordnet sind.

Vorteilhaft ist es, wenn das Übertragungselement einen Wellenabschnitt aufweist, der frei vor die oder eine die Durchtrittsöffnung aufweisende Wand oder Seitenwand des Schaltergehäuses in eine durch die Wand oder Seitenwand begrenzte Schalterkammer des Schaltergehäuses vorsteht. Vorteilhaft ist an dem Wellenabschnitt die vorgenannte Dichtung und/oder eine der Verschiebesicherungskonturen und/oder ein sich um die Drehachse teilringförmig oder vollständig ringförmig erstreckender Ringflansch und/oder eine teilringförmige oder vollständig ringförmige Ringnut angeordnet. Der mindestens eine teilringförmige oder ringförmige Ringflansch des Wellenabschnitts greift in eine Ringnut an der Durchtrittsöffnung ein, während die Ringnut am Wellenabschnitt in Eingriff mit einem radial zur Drehachse vorstehenden Vorsprung, beispielsweise einem Ringflansch, an der Durchtrittsöffnung ist.

Bei beiden vorgenannten Ausführungsformen des Übertragungselements ist ein Wellenabschnitt vorgesehen. An dem Wellenabschnitt ist vorzugsweise der Schaltaktor angeordnet. Ein zum Dreh-Betätigen des Übertragungselements um die Drehachse vorgesehener und an dem Wellenabschnitt angeordneter Betätigungsarm oder Kurbelarm des Übertragungselements steht vorzugsweise weiter bezüglich der Drehachse radial von dem Wellenabschnitt ab als der Schaltaktor. Der Schaltaktor ist beispielweise ein berührungsloser Schaltgeber, insbesondere ein Magnetgeber oder Magnet.

Möglich ist aber auch, dass das Übertragungsgetriebe eine lineare Bewegungsrichtung des Betätigungselements in einer ersten Richtung in eine lineare Verstellung des Schaltaktors in eine von der ersten Richtung verschiedene zweite Richtung, beispielsweise zu der ersten Richtung winkelige, insbesondere rechtwinkelige Richtung, umlenkt.

An dem Übertragungsgetriebe sind vorzugsweise keine Blockierkonturen angeordnet, mit denen dann, wenn ein Betätigungselement in einer vorbestimmten Betätigungsstellung steht, das andere Betätigungselement blockierbar ist.

Das Übertragungselement ist vorzugsweise sowohl an dem Drehlager, welches an der Wand des Schaltergehäuses angeordnet ist, und zudem in einem Längsabstand bezüglich der Drehachse an dem Schaltergehäuse gelagert, beispielsweise an einer Wand des Schaltergehäuses, die der Durchtrittsöffnung gegenüberliegt. Vorteilhaft ist es, wenn das Übertragungselement an einander entgegengesetzten Wänden des Schaltergehäuses bezüglich seiner Drehachse drehbar gelagert ist.

Die Erfindung sieht vor, dass der Schalter nicht nur das vorgenannte Betätigungselement und den Schaltaktor aufweist, sondern dass das Betätigungselement ein erstes Betätigungselement und der Schaltaktor einen ersten Schaltaktor zum Betätigen des Schaltelements bilden, welches ein erstes Schaltelement darstellt. Der Schalter weist zudem ein zweites, außerhalb des Schaltergehäuses angeordnetes und zwischen mindestens zwei Betätigungsstellungen verstellbares Betätigungselement sowie einen zweiten, durch das zweite Betätigungselement betätigbaren Schaltaktor zum Betätigen eines zweiten elektrischen Schaltelements auf. Mithin kann der Schalter also eine zweite Funktion anhand des zweiten Schaltaktors und des zweiten elektrischen Schaltelements leisten.

Das zweite Betätigungselement ist mit dem zweiten Schaltaktor anhand eines zweiten Übertragungselements bewegungsgekoppelt, welches eine zweite Durchtrittsöffnung an einer Wand des Schaltergehäuses durchdringt. Diese Wand kann dieselbe Wand sein, an der auch das Übertragungselement des ersten Schaltaktors drehbar gelagert ist.

Erfindungsgemäß ist es, wenn das zweite Übertragungselement bezüglich des Schaltergehäuses linear entlang einer Schiebeachse gelagert ist. Erfindungsgemäß ist es, wenn das zweite Übertragungselement die Durchtrittsöffnung entlang einer Schiebeachse linear verschieblich durchdringt, beispielsweise an der Durchtrittsöffnung verschieblich gelagert ist.

Erfindungsgemäß ist die Schiebeachse parallel zur Drehachse des ersten Schaltaktors, oder verläuft in einem Winkel von weniger als 90° zu der Drehachse des ersten Schaltaktors.

Mit dem zweiten Übertragungselement und dem zweiten Schaltaktor ist beispielsweise der Antriebsmotor einschaltbar und/oder ausschaltbar und/oder in Bezug auf seine Drehzahl veränderbar.

Bevorzugt ist es, wenn die Betätigungselemente an derselben Seite des Schaltergehäuses angeordnet sind. Somit können beide Betätigungselemente von derselben Seite her durch einen Bediener betätigt werden.

Vorteilhaft ist es, wenn die Drehachse des ersten Übertragungselements und die Schiebeachse des zweiten Übertragungselements einen Winkel von weniger als 60°, besonders bevorzugt weniger als 30° zueinander einschließen.

Mindestens eines der Betätigungselemente oder beide Betätigungselemente weisen zweckmäßigerweise Blockierkonturen zur Blockierung des anderen Betätigungselements auf. Insbesondere ist es vorteilhaft, wenn die Betätigungselemente und/oder die Blockierkonturen der Betätigungselemente zur wechselseitigen Blockierung ausgestaltet sind. Beispielsweise ist es möglich, dass eines der Betätigungselemente in einer vorbestimmten Betätigungsstellung, beispielsweise einer Zwischen-Betätigungsstellung, eine Betätigung des anderen Betätigungselements aus einer ersten Betätigungsstellung in eine zweite Betätigungsstellung blockiert. So kann beispielsweise vorgesehen sein, dass das schiebebewegliche Betätigungselement wenn es von seiner nicht betätigten Ausgangsstellung in eine Betätigungsstellung verstellt ist, eine Betätigung des ersten Betätigungselements blockiert, so dass beispielsweise eine Drehrichtung des Antriebsmotors nicht umschaltbar ist, wenn der Antriebsmotor bereits läuft. Es ist aber auch möglich, dass das Betätigungselement für die Drehrichtung, vorzugsweise das erste Betätigungselement, nur dann eine Betätigung des zweiten Betätigungselements zulässt, mit dem beispielsweise der Antriebsmotor eingeschaltet werden kann, wenn das erste Betätigungselement in einer definierten ersten oder zweiten Betätigungsstellung steht, jedoch nicht in einer Zwischenstellung zwischen der ersten und zweiten Betätigungsstellung. In der ersten und zweiten Betätigungsstellung ist mit dem ersten Betätigungselement beispielsweise ein Rechtslauf oder Linkslauf des Antriebsmotors einstellbar.

Die Blockierkonturen sind vorzugsweise unmittelbar am jeweiligen Betätigungselement, insbesondere dessen Betätigungskörper oder Betätigungsgehäuse, angeordnet.

Die den ersten Schaltaktor aufnehmende Schalterkammer bildet zweckmäßigerweise eine erste Schalterkammer. Der zweite Schaltaktor ist in einer von dieser ersten Schalterkammer separaten zweiten Schalterkammer angeordnet. Mithin sind also beide Schaltaktoren in voneinander separaten Schalterkammern angeordnet.

Beispielsweise ist es möglich, dass die erste und die zweite Schalterkammer durch eine Schottwand voneinander getrennt oder abgeschottet sind. Die Schottwand kann beispielsweise mit den Seitenwänden oder Umfangswänden des Schaltergehäuses verbunden sein.

Des Weiteren ist es vorteilhaft, wenn die erste Schalterkammer gegenüber der zweiten Schalterkammer abgedichtet ist. Beispielsweise sind Dichtkonturen, Dichtvorsprünge oder dergleichen vorgesehen, die ineinander eingreifen und die Schalterkammern voneinander abdichten und trennen. Vorteilhaft ist es, wenn zwischen der ersten und der zweiten Schalterkammer mindestens eine Labyrinthdichtung und/oder eine elastische Dichtung oder Gummidichtung vorgesehen ist.

Die zweite Schalterkammer ist zweckmäßigerweise mit Ausnahme der zweiten Durchtrittsöffnung oder der Lageröffnung für das zweite Übertragungselement geschlossen oder abgedichtet. Beispielsweise ist die erste und/oder zweite Schalterkammer von Umfangswänden, jeweils einer Bodenwand und einer Deckwand, umgeben.

An der zweiten Durchtrittsöffnung oder Lageröffnung für das zweite Übertragungselement ist vorzugsweise eine Dichtung angeordnet, beispielsweise eine Ringdichtung, ein O-Ring oder dergleichen. Auch die bereits im Zusammenhang mit dem ersten Übertragungselement genannten Dichtmaßnahmen, nämlich beispielsweise ein Dichtungsflansch, der in eine ringförmige Dichtungsaufnahme eingreift, sind bei dem zweiten Übertragungselement ohne weiteres möglich.

Bevorzugt ist bei dem Schalter vorgesehen, dass er eine Federanordnung zum Belasten mindestens eines Schaltaktors, insbesondere des zweiten Schaltaktors, in eine vorbestimmte Schaltstellung aufweist. Eine Rastanordnung, Klemmanordnung oder sonstige Fixieranordnung zum Verrasten oder Fixieren mindestens eines Schaltaktors in einer vorbestimmten Schaltstellung ist vorteilhaft. Beispielsweise ist das erste Betätigungselement oder ein mit dem ersten Betätigungselement gekoppeltes Bauteil anhand der Rastanordnung oder Fixieranordnung verrastbar, insbesondere um eine Drehrichtungsvorgabe des Schalters zu fixieren.

Die Federanordnung oder Rastanordnung kann unmittelbar auf den Schaltaktor wirken, aber auch auf das den Schaltaktor jeweils betätigende Betätigungselement.

Mindestens ein Schaltaktor, vorzugsweise beide Schaltaktoren, sind als Magneten ausgestaltet oder weisen einen Magnetgeber und/oder einen berührungslosen Schaltgeber auf, z. B. einen kapazitiven oder optischen Geber, oder sind derart ausgestaltet. Selbstverständlich sind auch andere Betätigungsprinzipien, beispielsweise mechanisch betätigende Betätigungsprinzipien, optische Geber etc., ohne weiteres möglich. Der Schaltaktor kann auch beispielsweise elektrische Kontakte betätigen, beispielsweise zwischen einer Einschaltstellung oder einer Ausschaltstellung.

Mindestens eines der elektrischen Schaltelemente ist zweckmäßigerweise außerhalb des Schaltergehäuses und/oder an einer Leiterplatte angeordnet. Die Leiterplatte bildet zweckmäßigerweise einen Bestandteil einer Bestromungseinrichtung zur Bestromung des Antriebsmotors der Hand-Werkzeugmaschine. Somit können beispielsweise an der Leiterplatte bereits eines oder mehrere Schaltelemente, die durch den Schalter betätigbar sind, angeordnet sein. Mithin kann der Schalter zwar das Schaltelement aufweisen, muss es aber nicht. Es reicht, wenn das Schaltelement einen Bestandteil der Leiterplatte darstellt, während der mindestens eine Schaltaktor einen Bestandteil des Schalters gemäß der Erfindung darstellt.

Das oder die elektrischen Schaltelemente, die durch den Schalter schaltbar sind, sind vorteilhaft an einer Leiterplatte angeordnet, wobei das jeweilige Schaltelement vorzugsweise zwischen dem Schaltergehäuse und der Leiterplatte sandwichartig angeordnet ist. Alternativ oder ergänzend ist es vorteilhaft, wenn die Leiterplatte mit dem Schaltergehäuse anhand einer Vergussmasse vergossen ist. Bevorzugt ist es, wenn das Schaltergehäuse oder der Schalter Dichtvorsprünge aufweist, die zu der Leiterplatte vorstehen und eine Aufnahmekapazität für das jeweilige Schaltelement begrenzen. Somit ist es beispielsweise möglich, dass die Vergussmasse nicht bis zu dem Schaltelement fließt, sondern durch die Dichtvorsprünge sozusagen außerhalb der Kavität für das Schaltelement gehalten sind.

Die Erfindung betrifft ferner eine Hand-Werkzeugmaschine mit einem Schalter gemäß obiger Beschreibung.

Eine erfindungsgemäße Hand-Werkzeugmaschine ist vorzugsweise eine Schraubmaschine und/oder Bohrmaschine. Aber auch andere Hand-Werkzeugmaschinen können ohne weiteres mit dem erfindungsgemäßen Schalter ausgestaltet sein, insbesondere solche Hand-Werkzeugmaschinen, bei denen anhand des erfindungsgemäßen Schalters eine Drehrichtung des Antriebsmotors vorgebbar ist, beispielsweise ein Rechtslauf oder Linkslauf.

Das Schaltergehäuse ist vorzugsweise zweiteilig und/oder weist zueinander passende Gehäuseschalen auf, die im aneinander angeordneten Zustand eine oder mehrere Schalterkammern begrenzen. Beispielsweise umfasst das Schaltergehäuse ein Gehäusebodenteil, welches durch einen Gehäusedeckel verdeckt ist. Am Gehäusebodenteil und Gehäusedeckel können jeweils in Richtung des jeweils anderen Teils vorstehende Seitenwände vorgesehen sein. Zwischen den beiden Gehäuseteilen, dem Gehäusebodenteil und dem Gehäusedeckel, ist vorzugsweise eine Dichtung vorgesehen. Die Gehäuseteile, also das Gehäusebodenteil und der Gehäusedeckel, können komplementär eine Durchtrittsöffnung oder Lageröffnung für eines oder beide der vorgenannten Übertragungselemente begrenzen.

Nachfolgend wird ein Ausführungsbeispiel der Erfindung anhand der Zeichnung erläutert. Es zeigen:
- Figur 1: eine Seitenansicht einer Hand-Werkzeugmaschine mit einem Schalter, deren Maschinengehäuse geöffnet ist,
- Figur 2: eine Draufsicht auf eine Bestromungseinrichtung und dem Schalter der Hand-Werkzeugmaschine gemäß Figur 1,
- Figur 3: eine Seitenansicht des Schalters gemäß vorstehender Figuren mit geöffnetem Schaltergehäuse und nicht betätigtem zweiten Betätigungselement oder Einschaltelement,
- Figur 4: die Ansicht gemäß Figur 3, jedoch mit in Einschaltstellung betätigtem ersten Betätigungselement,
- Figur 5: eine perspektivische Schrägansicht des Schaltelements gemäß vorstehender Figuren, wobei das zweite Betätigungselement in einer Neutral-Betätigungsstellung steht,
- Figur 6: die Ansicht gemäß Figur 5, jedoch mit in eine erste, einem Linkslauf des Antriebsmotors der Hand-Werkzeugmaschine gemäß Figur 1 zugeordnete Betätigungsstellung verstelltem Betätigungselement,
- Figur 7: die Ansicht gemäß Figuren 5 oder 6, jedoch mit dem zweiten Betätigungselement, welches in eine einem Rechtslauf des Antriebsmotors zugeordnete zweite Betätigungsstellung verstellt ist,
- Figur 8: einen Schnitt durch das Schaltelement gemäß vorstehender Figuren entlang einer Schnittlinie A-A in Figur 3 entsprechend der Betätigungsstellung gemäß Figur 5,
- Figur 9: den Schnitt gemäß Figur 8, jedoch in der Betätigungsstellung gemäß Figur 6 des ersten Betätigungselements,
- Figur 10: den Schnitt gemäß Figuren 8, 9, jedoch mit in die Betätigungsstellung gemäß Figur 7 verstelltem ersten Betätigungselement,
- Figur 11: eine Explosionsdarstellung des Schalters gemäß vorstehender Figuren und
- Figur 12: eine perspektivische Schrägansicht des Schalter gemäß vorstehender Figuren schräg von oben.

Eine Hand-Werkzeugmaschine 10 weist ein Maschinengehäuse 11 auf, in welchem ein Antriebsstrang 15 mit einem Antriebsmotor 16 angeordnet ist. Der Antriebsstrang 15 befindet sich in einer Antriebspartie 12, von der eine Handgriffpartie 13 zum Ergreifen oder Umgreifen durch einen Bediener absteht. Die Handgriffpartie 13 steht beispielsweise in der Art eines Pistolen-Handgriffes von der Antriebspartie 12 winkelig, insbesondere in einem Winkel von ca. 80-90° ab.

Der Antriebsmotor 16 könnte ein Abtriebselement 19 mit einer entsprechenden Werkzeugaufnahme, in der beispielsweise ein Schrauberbit, ein Bohrer oder dergleichen aufnehmbar ist, direkt antreiben. Vorliegend ist jedoch ein Getriebe 17 zwischen den Antriebsmotor 16 und das Abtriebselement 19 geschaltet.

Zur Ansteuerung und zum Betrieb des Antriebstranges 15 und somit insgesamt der Hand-Werkzeugmaschine 10 ist ein Steuerungsmodul 20 vorgesehen, welches eine Bestromungseinrichtung 21 umfasst. Das Steuerungsmodul 20 befindet sich im Wesentlichen in der Handgriffpartie 13. Zu dem Maschinengehäuse 11 ist noch anzumerken, dass nur das in der Zeichnung hintere andere Gehäuseteil 14 dargestellt ist, während ein dazu komplementäres, den Innenraum des Maschinengehäuses 11 zusammen mit dem gezeigten Gehäuseteil 14 verschließendes Gehäuseteil nicht in der Zeichnung sichtbar ist.

Die Bestromungseinrichtung 21 umfasst eine Platte 22 an der diverse in der Zeichnung nicht sichtbare elektronische und elektrische Bauteile zur Ansteuerung des Antriebsmotors 16, insbesondere zu dessen Bestromung, angeordnet sind. Schematisch dargestellt sind jedoch Schaltelemente 23 und 24, beispielsweise magnetische Sensoren. Mit dem Schaltelement 23 kann beispielsweise die Bestromungseinrichtung 21 und somit der Antriebsmotor 16 eingeschaltet oder ausgeschaltet werden. Zudem ist mit dem Schaltelement 23 eine Drehzahl des Antriebsmotors 16 vorgebbar. Man kann das Schaltelement 23 auch als Gasgeber-Schaltelement bezeichnen. Mit dem Schaltelement 24 ist eine Drehrichtung des Antriebsmotors 16 einstellbar, beispielsweise ein Rechtslauf oder Linkslauf.

Die Bestromungseinrichtung 21 ist anhand von Leitungen 25 mit dem Antriebsmotor 16, insbesondere dessen in der Zeichnung nicht näher bezeichneten Erregerspulen einer Erregerspulenanordnung verbunden oder verbindbar. Bei dem Antriebsmotor 16 handelt es sich beispielsweise um einen bürstenlosen Motor oder elektrischen kommutierten Motor. Ohne weiteres wäre aber auch die Verwendung eines Schalters 30, mit dem die Schaltelemente 23 und 24 schaltbar sind, mit einem Universalmotor oder sonstigem elektrischen Motor möglich.

Die Bestromungseinrichtung 21 ist anhand von Leitungen 26 mit einer Versorgungsschnittstelle 28 verbunden oder verbindbar, über die die Hand-Werkzeugmaschine 10 mit elektrischer Energie versorgbar ist. Beispielsweise kann in nicht dargestellter Weise an der Versorgungsschnittstelle 28 eine elektrische Versorgungsleitung, z.B. ein Netzkabel, zum Anschluss an ein elektrisches Versorgungsnetz, beispielsweise mit 110 Volt oder 230 Volt Wechselspannung, vorgesehen sein. Vorliegend ist jedoch die Hand-Werkzeugmaschine 10 eine leitungslos betreibbare Hand-Werkzeugmaschine. Die Versorgungsschnittstelle 28 dient zum Anschluss eines schematisch angedeuteten elektrischen Energiespeichers 29, beispielsweise eines Akkupacks. Im Energiespeicher 29 gespeicherte elektrische Energie dient zur Versorgung der Bestromungseinrichtung 21 und somit des Antriebsmotors 16.

Beim Betrieb der Hand-Werkzeugmaschine 10 in insbesondere staubbelasteten Umgebungen besteht jedoch das Risiko, dass die empfindlichen elektrischen Bauteile, Schaltelemente oder dergleichen verschmutzen. Insbesondere problematisch sind ferromagnetische Stäube, die magnetisch an Magnetgebern anhafter können, beispielsweise an Magnetgebern des Schalters gemäß EP 2 395 527 A1. Diese Probleme treten jedoch beim Schalter 30 nicht oder in deutlich vermindertem Umfang auf.

Der Schalter 30 umfasst Betätigungselemente 31 und 32, mit denen die Schaltelemente 23 und 24 betätigbar sind. Mit dem Betätigungselement 31 kann also dementsprechend der Antriebsmotor 16 eingeschaltet und ausgeschaltet und in seiner Drehzahl beeinflusst werden, während das Betätigungselement 32 zur Vorgabe der Drehrichtung des Antriebsmotors 16 vorgesehen ist.

Der Schalter 30 weist ein Schaltergehäuse 33 auf, in dem voneinander separate Schalterkammern 34 und 35 vorgesehen sind. Das Schaltergehäuse 33 umfasst ein Gehäusebodenteil 36, welches durch einen Gehäusedeckel 37 verschlossen ist. Beide Schalterkammern 33 und 34 sind umfangsseitig mit Ausnahme von Durchtrittsöffnungen 53, 54 an Seitenwänden 51, 52 der Schalterkammern 34 und 35 geschlossen. Zwischen den Schalterkammern 34 und 35 befindet sich zudem eine Schottwand 42, die die Schalterkammern 34 und 35 voneinander trennt.

Das Gehäusebodenteil 36 und der Gehäusedeckel 37 bilden zueinander komplementäre und die Schalterkammern 34, 35 verschließende Gehäuseteile 36A, 37A.

Das Gehäusebodenteil 36 weist eine Bodenwand 45 auf, von der Umfangswände 46 abstehen. Der Gehäusedeckel 37 weist eine Deckwand 47 auf, von der Umfangswände 48 abstehen. Die Stirnseiten der Umfangswände 46, 48 sowie die Schottwand 42 bildende Wandabschnitte des Gehäusebodenteils 36 und des Gehäusedeckels 37 liegen mit ihren Stirnseiten einander gegenüber.

An diesen Stirnseiten der Umfangswände 46, 48 sowie der Schottwand-Wandabschnitte der Schottwand 42, sind Dichtvorsprünge 38, 39 zur Begrenzung der Schalterkammern 34, 35 sowie komplementär dazu Dichtungsaufnahmen 40, 41, in die die Dichtvorsprünge 38, 39 dichtend eingreifen und somit Dichtungen 38A, 39A bilden, vorgesehen. Die Dichtungen 38A, 39A dichten die Schalterkammern 34, 35 gegeneinander und gegenüber der Umgebung ab. Die Dichtungsvorsprünge 38, 39 sind beispielsweise in der Art von Federn ausgestaltet, die in die als Aufnahmenuten ausgestalteten Dichtungsaufnahmen 40, 41 eingreifen.

Die Dichtungsvorsprünge 38, 39 bilden zusammen mit den Dichtungsaufnahme 40, 41 beispielsweise Labyrinthdichtungen. Ohne weiteres könnten anstelle der Dichtungsvorsprünge 38, 39 auch Dichtungsaufnahmen vorgesehen sein, in die beispielsweise eine Gummidichtung, insbesondere in der Art eines O-Ringes, einer Dichtlippe, eingelegt ist. Ferner können die Dichtungsvorsprünge 38, 39 auch als elastische Dichtungsvorsprünge oder Gummi-Dichtungsvorsprünge ausgestaltet sein.

Insbesondere vorteilhaft ist es, dass die Schalterkammern 34 und 35 durch die Dichtungen 38A, 39A gegeneinander abgedichtet und/oder dicht voneinander getrennt sind. Beispielsweise umfassen die Dichtungen 38A, 39A einen Dichtabschnitt 38B, beispielsweise in der Art einer Labyrinthdichtung, der sich entlang eines Bereichs 35A erstreckt, an dem die Schalterkammern 34 und 35 unmittelbar aneinander angrenzen. Beispielsweise umfasst der Dichtabschnitt 38B Abschnitte der in der Art von Labyrinthdichtungen ineinandergreifenden Dichtungsvorsprünge 38 ,39 und Dichtungsaufnahmen 40, 41.

Mithin sind also die beiden Schalterkammern 34, 35 durch eine Dichtungsanordnung zum einen gegenüber der Umwelt, zum andern aber auch relativ zueinander abgedichtet. In den Innenräumen der Schalterkammern 34, 35 aufgenommen Schaltaktoren 65, 75 sind also gegenüber Umwelteinflüssen geschützt.

Das Gehäusebodenteil 36 und der Gehäusedeckel 37 sind anhand einer Rastanordnung miteinander verrastet. Beispielsweise sind am Gehäusebodenteil 36 Rastvorsprünge 43, insbesondere Rasthaken oder dergleichen vorgesehen, die in Rastaufnahmen 44 des Gehäusedeckels 37 eingreifen. Die Rastvorsprünge 43 und Rastaufnahmen 44 bilden eine Rastanordnung 43A und sind beispielsweise im Bereich der Umfangswände 46, 48 vorgesehen. Bevorzugt sind mehrere, in Abständen zueinander angeordnete Rastvorsprünge und Rastaufnahmen vorgesehen, so dass der Gehäusedeckel 37 fest am Gehäusebodenteil 36 gehalten ist. Selbstverständlich wäre auch eine Verklebung, Verschweißung oder dergleichen andere Verbindung von Gehäusebodenteil 36 und Gehäusedeckel 37 möglich, so dass diese beiden Teile fest aneinander gehalten sind und die Schalterkammern 34, 35 abgedichtet sind.

Am Schaltergehäuse 33, beispielsweise dem Gehäusedeckel 37, sind vorteilhaft Leitungsaufnahmen 49 vorgesehen, die zum Aufnehmen von Leitungen, insbesondere der Leitungen 25, geeignet sind.

Weiterhin ist das Schaltergehäuse 33 anhand von Stützfüßen 50 an der Leiterplatte 22 abgestützt. Durch die Stützfüße 50 ist zwischen der Bodenwand 45 und der Leiterplatte 22 ein Abstand gegeben, in welchem die Schaltelemente 23, 24, beispielsweise Halbleiterbauelemente, sandwichartig angeordnet sind. Es ist möglich, dass die Bodenwand 45 in Kontakt mit den Schaltelementen 23, 24 ist, beispielsweise flächig an deren dem Schalter 30 zugewandten Oberseite anliegt. Es ist aber auch möglich, dass zwischen der Bodenwand 45 und den Schaltelementen 23, 24 ein Abstand vorhanden ist. Von der Bodenwand 45 steht vorzugsweise ein Dichtvorsprung 51A in Richtung der Leiterplatte 22 ab, der einen Innenraum begrenzt, in welchem das Schaltelement 23 und/oder das Schaltelement 24 angeordnet sind. Das Schaltergehäuse 33 ist nämlich vorteilhaft mit dem Leiterkörper 22 anhand einer Vergussmasse 27A vergossen, die von dem Dichtvorsprung 51A abgehalten wird, so dass die Schaltelemente 23, 24 nicht mit der Vergussmasse 27A in Berührung kommen, sondern in einer sozusagen durch die Vergussmasse 27A, die Bodenwand 45 und die Leiterplatte 22 verschlossenen Kavität aufgenommen sind. Die Vergußmasse 27A bildet einen Vergusskörper 27 aus, der das Schaltergehäuse 33 an der Leiterplatte 22 hält und vorzugsweise elektrische Bauteile, die an der Leiterplatte 22 angeordnet sind, vor Umwelteinflüssen schützt.

Das Betätigungselement 31 ist anhand eines Übertragungskörpers 60 mit dem Schaltaktor 65 verbunden. Der Schaltaktor 65 umfasst beispielsweise einen Magneten oder ist durch einen Magneten 65A gebildet, durch dessen Einwirkung das Schaltelement 23 betätigbar ist. Das Übertragungselement 60 bildet einen Bestandteil einer Schiebeführung oder eines Schiebelagers 60A. Das Übertragungselement 60 weist einen Wellenabschnitt 61 auf, der mit einem Halteabschnitt 62, beispielsweise einem Haltevorsprung, mit dem Betätigungselement 31 verbunden ist, beispielsweise in eine Halteaufnahme 31A, insbesondere eine Steckaufnahme, desselben eingreift. Mithin steht also das Übertragungselement 60 vom Betätigungselement 31 in Richtung des Schaltergehäuses 33 vor und greift in dieses ein.

Am zum Betätigungselement 31 entgegengesetzten Längsende des Wellenabschnittes 61 ist ein Schlitten 63 angeordnet, der in einer Schlittenführung 57 linear bezüglich einer Schiebeachse S geführt. Die Schlittenführung 57 ist in der Schalterkammer 34 vorgesehen, so dass der Schlitten 63 bezüglich der Schiebeachse S oder entlang der Schiebeachse S in der Schalterkammer 34 verschieblich aufgenommen ist. Die Schlittenführung 57 umfasst z.B. einen Führungsvorsprung 57A und eine Führungsaufnahme 57B am Schlitten 63 und der Schalterkammer 34.

Die Schiebeachse S und die Drehachse D sind parallel zueinander.

Am Schlitten 63 ist der Schaltaktor 65, beispielsweise ein Magnet, angeordnet. Durch Verstellung des Schlittens 63 und somit des Schaltaktors 65 entlang der Schiebeachse S ist eine Relativposition des Schaltaktors 65 bezüglich des Schaltelements 22 einstellbar, so dass dieses unterschiedliche Schaltstellungen einnimmt. Wenn also beispielsweise ausgehend von einer Betätigungsstellung A, die einer Ausschaltstellung entspricht, das Betätigungselement 31 in Richtung einer Betätigungsstellung E, also einer Einschaltstellung, betätigt wird (Figur 4), betätigt das Magnetfeld des Schaltaktors 65 das Schaltelement 23, beispielsweise um den Antriebsmotor 16 einzuschalten oder auszuschalten oder dessen Drehzahl zu verändern.

Eine vorteilhafte Maßnahme sieht vor, dass bei einem erstmaligen Betätigen des Betätigungselements 31 von der Betätigungsstellung A in Richtung der Betätigungsstellung E das Schaltelement 23 sozusagen aufgeweckt wird und die übrigen Komponenten der Bestromungseinrichtung 21 aktiviert. Wenn das Schaltelement 31 eine vorbestimmte Zeit unbetätigt bleibt, also die Betätigungsstellung A einnimmt, schaltet das Schaltelement 23 die Hand-Werkzeugmaschine 10 bzw. deren elektronischen Komponenten, insbesondere die Bestromungseinrichtung 21 ab, gelangt also in eine Art Schlafmodus, so dass der elektrische Energieverbrauch minimal ist oder sogar ausgeschaltet ist.

Der Schaltaktor 65 ist durch eine Federanordnung 64A mit einer Feder 64, die an einer zur Durchtrittsöffnung 53 entgegengesetzten Seite abgestützt ist, nämlich an einer Stütze 58, in Richtung der Betätigungsstellung A federbelastet. Somit kann also der Bediener anhand einer Bedienkraft BK den Schaltaktor 65 entgegen der Federkraft der Feder 64 aus der Betätigungsstellung A in Richtung der Betätigungsstellung E betätigen.

An der Durchtrittsöffnung 53, die zugleich eine Lageraufnahme eines Schiebelagers für das Übertragungselement 60 darstellt, ist vorzugsweise eine Dichtung 66 angeordnet. Die Dichtung 66, beispielsweise ein Dichtungsring, insbesondere ein Dichtungsring aus Schaumstoff und/oder ein O-Ring, ist vom Übertragungselement 60 durchdrungen und liegt an dessen Außenumfang dichtend an. Im Schaltergehäuse 33, insbesondere der Seitenwand 51 nahe bei der Durchtrittsöffnung 53, ist eine Dichtungsaufnahme 55, beispielsweise eine Ringnut, für die Dichtung 66 vorgesehen, in der die Dichtung 66 aufgenommen ist. Das Gehäusebodenteil 36 und der Gehäusedeckel 37 weisen im Bereich der Seitenwand 51 Teilabschnitte 67A, 67B einer Lageraufnahme 67 oder der Durchtrittsöffnung 53 auf. An der Lageraufnahme 67 oder der Durchtrittsöffnung 53 ist das Übertragungselement 60 linear bezüglich der Schiebeachse S geführt. Die Lageraufnahme 67 umfasst beispielsweise an dem Gehäusebodenteil 36 und dem Gehäusedeckel 37 angeordnete, hülsenförmige Teilabschnitte 67A, 67B.

Zur Betätigung des Schaltaktors 75 ist eine Übertragungselement 70 vorgesehen, welches in Bezug auf das Schaltergehäuse 33 um eine Drehachse D drehbar gelagert ist. Das Übertragungselement 70 weist einen Wellenabschnitt 71 auf, der sich im Wesentlichen innerhalb der Schalterkammer 35 befindet und eine Durchtrittsöffnung 54 an der Seitenwand 52 der Schalterkammer 35 bzw. an dem Schaltergehäuse 33 durchdringt. Die Durchtrittsöffnung 54 bildet zugleich eine Lageraufnahme eines Drehlagers 77 an der Seitenwand 52. Am Gehäusebodenteil 36 und am Gehäusedeckel 37 sind hülsenförmige Teilabschnitte 79A, 79B der Lageraufnahme 79 oder der Durchtrittsöffnung 54 vorgesehen.

An einer zu der Seitenwand 52 gegenüberliegenden Seite ist der Wellenabschnitt 71 an einer Lageraufnahme 59 eines Drehlagers 59A drehbar gelagert. Beispielsweise stehen zur Bildung der Lageraufnahme 59 Stützabschnitte oder Wandabschnitte 59B vor einen Wandabschnitt der Umfangswände 46 und/oder vor einen Wandabschnitt der Umfangswände 48 vor.

Zwischen der Lageraufnahme 59 und dem Drehlager 77 ist der Schaltaktor 75, beispielsweise ein Magnet 75A, an dem Wellenabschnitt 71, z.B. einer Aufnahme 73, angeordnet, mit dem das Schaltelement 24 betätigbar ist. In Abhängigkeit von einer jeweiligen Drehstellung oder Winkelstellung des Schaltaktors 75 bezüglich der Drehachse D verstellt der Schaltaktor 75 zwischen Schaltstellungen, die einander entgegengesetzten Drehrichtungen des Antriebsmotors 16, beispielsweise Rechtslauf und Linkslauf, zugeordnet sind. Dabei nimmt das Betätigungselement 32, das beispielsweise als ein Schiebeelement ausgestaltet ist, Betätigungsstellungen R und L ein.

Das Betätigungselement 32 ist entlang einer Stellachse BS am Maschinengehäuse 11 gelagert. Das Maschinengehäuse 11 weist beispielsweise eine Lageraufnahme 95 auf, an denen das Betätigungselement 32 verschieblich bezüglich der Stellachse BS gelagert ist. In der Betätigungsstellung R steht beispielsweise ein Betätigungsabschnitt 96 des Betätigungselementes 32 weiter vor eine Seite des Maschinengehäuses 11 vor als ein Betätigungsabschnitt 97 des Betätigungselementes 32 vor die andere, entgegengesetzte Seite des Maschinengehäuses 11 vorsteht. Der Bediener drückt also auf einen der Betätigungsabschnitte 96 oder 97, um das Betätigungselement 32 aus der Betätigungsstellung R in die Betätigungsstellung L oder umgekehrt zu betätigen.

Zur Übertragung der linearen Bewegung des Betätigungselementes 32 entlang der Stellachse BS in eine Drehbewegung des Übertragungselementes 70 um die Drehachse D ist ein Übertragungsgetriebe 80 vorgesehen. Das Übertragungsgetriebe 80 ist beispielsweise ein Kurbelgetriebe 81. Beispielsweise steht von dem Wellenabschnitt 71 des Übertragungselementes 70 ein Kurbelarm 72 winkelig, insbesondere rechtwinkelig, ab. Von dem Kurbelarm 72 wiederum steht ein Betätigungsarm 74 winkelig ab, wobei der Betätigungsarm 74, der Kurbelarm 72 und der Wellenabschnitt 71 in Seitenansicht stufig verlaufen. Mithin sind also eine Längsachse des Wellenabschnittes 71 (die der Drehachse D entspricht) und eine Längsachse des Betätigungsarms 74 zueinander parallel.

Der Kurbelarm 72 ist um die Drehachse D drehbar und schwenkt in einer Kreisbahn um die Drehachse D. Der Kurbelarm 72 ist zwischen Mitnahmevorsprüngen 82, die vom Betätigungselement 32 abstehen, um eine Schwenkachse K schwenkbar aufgenommen. Zwischen den Mitnahmevorsprüngen 82 ist also ein Drehlager oder Schwenklager 83 mit der Drehachse oder Schwenkachse K für den Betätigungsarm 74 vorgesehen. Somit bilden die außerhalb des Schaltergehäuses 33 angeordneten Bestandteile des Übertragungselementes 70 sowie das Drehlager 82 das Kurbelgetriebe 81.

In der Zeichnung schematisch dargestellt, jedoch ohne weiteres möglich, ist beispielsweise auch, dass anstelle des Kurbelarms 72 ein Zahnrad 172 am Wellenabschnitt 71 angeordnet ist, der mit einem Zahnabschnitt 182 des Betätigungselementes 32 kämmt, der beispielsweise an der diesem Zahnrad 172 zugewandten Seite des Betätigungselements 32 angeordnet ist und sich zwischen dessen Betätigungsabschnitten 96, 97 erstreckt.

Das Kurbelgetriebe 81 und somit das Übertragungsgetriebe 80 ist außerhalb des Schaltergehäuses 33 angeordnet. Der Schaltaktor 75, beispielsweise ein Magnet, hingegen ist innerhalb des Schaltergehäuses 33, nämlich der Schalterkammer 35 angeordnet.

Der Betätigungsarm 74 bildet eine Antriebspartie 74A des Übertragungsgetriebes 80 und gleichzeitig des Übertragungselements 70. Der Wellenabschnitt 71 bildet eine Abtriebspartie 71A des Übertragungsgetriebes 80 und gleichzeitig des Übertragungselements 70. Das Übertragungselement 70 weist somit einstückig die Antriebspartie 74A und die Abtriebspartie 71A auf.

Am Drehlager 77 ist eine Dichtung 76 angeordnet, so dass der Übergangsbereich zwischen dem Übertragungselement 70 und der Schalterkammer 35 abgedichtet ist. Die Dichtung 76 umfasst beispielsweise einen, zum Beispiel als Ringflansch 78B ausgebildeten, Dichtungsflansch 78, der vor den Wellenabschnitt 71 radial nach außen vorsteht und in eine Dichtungsaufnahme 56 des Schaltergehäuses 33 eingreift. Die Dichtungsaufnahme 56 umfasst beispielsweise eine Ringnut 56B an der Seitenwand 52.

Durch den Dichtungsflansch 78 und die Dichtungsaufnahme 56 ist zudem das Übertragungselement 70 in Bezug auf die Drehachse D längsverschieblich am Schaltergehäuse 33 gehalten. Somit bilden der Dichtungsflansch 78 und die Dichtungsaufnahme 56 Verschiebesicherungskonturen 78A und 56A, die das Übertragungselement 70 verschiebefest bezüglich der Drehachse D an der Durchtrittsöffnung 54. Die Verschiebesicherungskonturen 78A und 56A greifen formschlüssig ineinander ein und/oder haben oder bilden zur Drehachse D senkrechte Stützkonturen, sodass sie das Übertragungselement 70 bezüglich der Drehachse D verschiebefest halten. Die Verschiebesicherungskonturen 78A und 56A ermöglichen jedoch eine Drehbarkeit des Übertragungselements 70 um die Drehachse D bezüglich des Schaltergehäuses 33.

In Abhängigkeit von der jeweiligen Winkelstellung oder Schaltstellung MN, ML, MR des Schaltaktors 75, beispielsweise des Magneten, nimmt das Schaltelement 24 unterschiedliche Schaltstellungen ein, mit denen dann beispielsweise ein Rechtslauf oder Linkslauf des Antriebsmotors 16 einstellbar ist. Die Schaltstellungen MN, ML, MR sind den Betätigungsstellungen N, L, R des Betätigungselements 32 zugeordnet und/oder korrelieren mit diesen Betätigungsstellungen. In den Schaltstellungen MN, ML, MR kann ein Magnetfeld des Schaltaktors 75 das Schaltelement 24 in unterschiedlichen Richtungen durchdringen, sodass das Schaltelement 24 beispielsweise zur Ausgabe unterschiedlicher Sensorsignale oder Steuersignale SIG an eine Steuerungseinrichtung 21A, beispielsweise einem Mikrocontroller, angesteuert wird. Anhand dieser Steuersignale oder Sensorsignale gibt das Schaltelement 24 der Steuerungseinrichtung 21A beispielsweise vor, dass diese die Bestromungseinrichtung 21 zur Bestromung des Antriebsmotors 16 in Drehrichtung links oder Drehrichtung rechts ansteuert.

Wenn jedoch keine eindeutige Drehrichtung eingestellt ist, das Betätigungselement 32 also beispielsweise eine mittlere oder neutrale Betätigungsstellung N und der Schaltaktor 75 die mittlere, sozusagen undefinierte Schaltstellung MN einnehmen, sorgen Blockierkonturen 90, 91 dafür, dass das Betätigungselement 31 nicht aus seiner Betätigungsstellung A in eine der Betätigungsstellungen E betätigbar ist. Andererseits ist bei in einer der Betätigungsstellungen E betätigtem Betätigungselement 31 eine Änderung der Drehrichtung des Antriebsmotors 16 blockiert, d.h. die Blockierkonturen 90, 91 verhindern eine Verstellung des Betätigungselementes 32 aus der Betätigungsstellung R in die Betätigungsstellung L und umgekehrt, wenn das Betätigungselement 31 in eine der Betätigungsstellungen E, d.h. eine Einschaltstellung des Antriebsmotors 16, betätigt ist.

Die Blockierkonturen 90, 91 wirken unmittelbar aufeinander ein. Vorteilhaft ist es, dass die Blockierkonturen 90, 91 nicht unmittelbar auf das Übertragungsgetriebe 80 oder dessen Komponenten wirken. Die Blockierkonturen 90, 91 sind zweckmäßigerweise nicht in Eingriff und/oder unmittelbarem Kontakt mit dem Übertragungsgetriebe 80 oder dessen Komponenten und/oder dem Übertragungselement 70.

Die Blockierkonturen 90, 91 umfassen beispielsweise Blockiervorsprünge 92, 93, an den Betätigungselementen 31, 32. Der Blockiervorsprung 92 steht beispielsweise vor eine dem Betätigungselement 32 zugewandte Oberseite des Betätigungselementes 31 vor. Insbesondere ist der Blockiervorsprung 92 als eine Rippe ausgestaltet. Vom Betätigungselement 32 steht die Blockierkontur 91 in der Art eines Blockiervorsprunges 93 vor. In der Betätigungsstellung N schlagen die Blockiervorsprünge 92, 93 aneinander an, so dass eine Betätigung des Betätigungselementes 31 in Richtung einer der Betätigungsstellungen E nicht möglich ist.

Neben dem Blockiervorsprung 92 sind Freiräume oder Aussparungen vorhanden, in die der Blockiervorsprung 93 eingreifen kann, wenn das Betätigungselement 32 in eine der Betätigungsstellungen R oder L verstellt ist. Dann kann das Betätigungselement 31 aus der Betätigungsstellung A in eine der Betätigungsstellungen E verstellt werden. Andererseits ist es dann aber nicht möglich, dass der Betätigungsvorsprung 93 an dem Betätigungsvorsprung 92 vorbei aus einer der Betätigungsstellungen R, L in die jeweils andere Betätigungsstellung L, R betätigbar ist.

Dann schlägt der Blockiervorsprung 93 nämlich an den sich parallel zur Schiebeachse S erstreckenden Seiten des Blockiervorsprunges 92 an.

Das Betätigungselement 32 ist vorzugsweise anhand einer Rastanordnung 98 verrastbar. Die Rastanordnung umfasst beispielsweise einen bezüglich des Schaltergehäuses 33 und/oder Maschinengehäuses 11 ortsfesten Rastvorsprung 99, der in den Betätigungsstellungen R, L in eine von zwei Rastausnehmungen 99R, 99L eingreift.

## Patentansprüche

1. Schalter für eine Hand-Werkzeugmaschine (10) oder als Bestandteil einer Hand-Werkzeugmaschine (10), die einen durch den Schalter (30) schaltbaren elektrischen Antriebsmotor (16) aufweist, wobei der Schalter (30) ein Schaltergehäuse (33) mit einer Schalterkammer (35) aufweist, in welchem zum Betätigen eines ersten elektrischen Schaltelements (24) ein zwischen mindestens zwei Schaltstellungen (ML, MR) verstellbarer erster Schaltaktor (75) angeordnet ist, der mit einem außerhalb des Schaltergehäuses (33) angeordneten und zwischen mindestens zwei Betätigungsstellungen (R, L) verstellbaren ersten Betätigungselement (32) des Schalters (30) anhand eines ersten Übertragungselements (70) bewegungsgekoppelt ist, wobei das erste Übertragungselement (70) eine erste Durchtrittsöffnung (54) an einer Wand des Schaltergehäuses (33) durchdringt, sodass der erste Schaltaktor (75) durch Verstellung des ersten Betätigungselements (32) zur Betätigung des ersten Schaltelements (24) verstellbar ist wobei an der ersten Durchtrittsöffnung (54) ein Drehlager (77) angeordnet ist, an dem das erste Übertragungselement (70) um eine Drehachse (D) drehbar gelagert ist, wobei der Schalter (30) ein zweites, außerhalb des Schaltergehäuses (33) angeordnetes und zwischen mindestens zwei Betätigungsstellungen verstellbares Betätigungselement (31) und einen zweiten, durch das zweite Betätigungselement (31) betätigbaren Schaltaktor (65) zum Betätigen eines zweiten elektrischen Schaltelements (23) aufweist, wobei das zweite Betätigungselement (31) mit dem zweiten Schaltaktor (65) anhand eines zweiten Übertragungselements (60) bewegungsgekoppelt ist, das eine zweite Durchtrittsöffnung (53) an einer Wand des Schaltergehäuses (33) durchdringt, und wobei das zweite Übertragungselement (60) bezüglich des Schaltergehäuses (33) entlang einer Schiebeachse (S) linear verschieblich gelagert ist und/oder das zweite Übertragungselement (60) die zweite Durchtrittsöffnung (53) entlang einer Schiebeachse (S) linear verschieblich durchdringt, insbesondere an der zweiten Durchtrittsöffnung (53) verschieblich gelagert ist, **dadurch gekennzeichnet, dass** die Schiebeachse (S) parallel zu der Drehachse (D) ist oder in einem Winkel von weniger als 90° zu der Drehachse (D) verläuft.

2. Schalter nach Anspruch 1, **dadurch gekennzeichnet, dass** die Drehachse (D) die Wand, an der das Drehlager (77) angeordnet ist, durchsetzt und/oder die Drehachse (D) winkelig, insbesondere rechtwinkelig, zu einer Wandfläche der Wand ist, an der das Drehlager (77) angeordnet ist oder verläuft und/oder dass die Schalterkammer (35) mit Ausnahme der ersten Durchtrittsöffnung (54) geschlossen ist und/oder dass an der ersten Durchtrittsöffnung (54) Verschiebesicherungskonturen (78A 56A) und/oder eine Verschiebesicherung zu einem verschiebefesten Halt des Betätigungselements parallel zur Drehachse (D) oder entlang der Drehachse (D) angeordnet sind und/oder dass an einer der Komponenten von erster Durchtrittsöffnung (54) und erstem Übertragungselement (70) mindestens ein teilringförmiger oder vollständig ringförmiger Ringflansch (78B) angeordnet ist, der in eine teilringförmige oder vollständig ringförmige Ringnut (56B) an der anderen Komponente von erster Durchtrittsöffnung (54) und erstem Übertragungselement (70) eingreift.

3. Schalter nach Anspruch 1 oder 2, **dadurch gekennzeichnet, dass** an der ersten Durchtrittsöffnung (54) und/oder dem Drehlager (77) eine Dichtung (76) angeordnet ist oder dass die erste Durchtrittsöffnung (54) und/oder das Drehlager (77) als eine Dichtung (76) ausgestaltet sind oder eine Dichtung (76) aufweisen, wobei vorteilhaft vorgesehen ist, dass die Dichtung (76) das erste Übertragungselement (70) ringförmig umgibt und/oder dass die Dichtung (76) einen Dichtungsflansch (78) umfasst, der in eine ringförmige Dichtungsaufnahme (56) eingreift, und/oder dass die Dichtung (76) eine Labyrinthdichtung umfasst.

4. Schalter nach einem der vorhergehenden Ansprüche, **dadurch gekennzeichnet, dass** das erste Betätigungselement (32) an einem Schiebelager bezüglich des Schaltergehäuses (33) translatorisch gelagert ist.

5. Schalter nach einem der vorhergehenden Ansprüche, **dadurch gekennzeichnet, dass** zwischen dem ersten Schaltaktor (75) und dem ersten Betätigungselement (32), insbesondere zwischen dem ersten Übertragungselement (70) und dem ersten Betätigungselement (32), ein Übertragungsgetriebe (80) angeordnet ist, wobei vorteilhaft vorgesehen ist, dass das Übertragungsgetriebe (80) außerhalb des Schaltergehäuses (33) angeordnet ist und/oder dass das Übertragungsgetriebe (80) zur Übersetzung einer linearen Bewegung oder translatorischen Bewegung des ersten Betätigungselements (32) in eine Rotationsbewegung des ersten Schaltaktors (75) ausgestaltet und vorgesehen ist und/oder dass das Übertragungsgetriebe (80) ein Kurbelgetriebe (81) und/oder ein Zahngetriebe, insbesondere eine Zahnstange und ein Zahnrad umfassend, umfasst oder dadurch gebildet ist.

6. Schalter nach einem der vorhergehenden Ansprüche, **dadurch gekennzeichnet, dass** das erste Übertragungselement (70) in einem Längsabstand bezüglich der Drehachse (D) zu dem an der Wand des Schaltergehäuses (33) angeordneten Drehlager (59) an dem Schaltergehäuse (33), insbesondere an einer Wand des Schaltergehäuses (33), die der ersten Durchtrittsöffnung (54) gegenüberliegt, drehbar gelagert ist.

7. Schalter nach einem der vorhergehenden Ansprüche, **dadurch gekennzeichnet, dass** die Schiebeachse (S) in einem Winkel von weniger als 60°, weiter bevorzugt weniger als 30°, zu der Drehachse (D) verläuft.

8. Schalter nach einem der vorhergehenden Ansprüche, **dadurch gekennzeichnet, dass** die Betätigungselemente (31, 32) an derselben Seite des Schaltergehäuses (33) angeordnet sind und/oder die erste Durchtrittsöffnung (54) und die zweite Durchtrittsöffnung (53) an miteinander fluchtenden Seitenwänden (51, 52) oder einer gemeinsamen Seitenwand (52) und/oder derselben Flachseite des Schaltergehäuses (33) angeordnet sind.

9. Schalter nach einem der vorhergehenden Ansprüche, **dadurch gekennzeichnet, dass** eine in Eingriff mit dem ersten Betätigungselement (32) befindliche Antriebspartie (74A) des Übertragungsgetriebes (80) in einem Zwischenraum zwischen dem Schaltergehäuse (33) und dem zweiten Betätigungselement (31) angeordnet ist oder in den Zwischenraum vorsteht.

10. Schalter nach einem der vorhergehenden Ansprüche, **dadurch gekennzeichnet, dass** mindestens eines der Betätigungselemente (31, 32) Blockierkonturen (90, 91) zur Blockierung des anderen Betätigungselements (31, 32) aufweist, wobei ein oder das in einer vorbestimmten Betätigungsstellung (R, L) befindliche Betätigungselement (31, 32) eine Betätigung des anderen Betätigungselements (31, 32) aus einer ersten Betätigungsstellung (R, L) in eine zweite Betätigungsstellung (R, L) blockiert, wobei vorteilhaft vorgesehen ist, dass die Betätigungselemente (31, 32) zur wechselseitigen Blockierung ausgestaltet sind und/oder dass die Blockierkonturen (90, 91) nicht in unmittelbarem Kontakt und/oder außer Eingriff mit dem Übertragungselement (70) und/oder einem Übertragungsgetriebe (80) zwischen dem Übertragungselement (70) und dem dieses betätigenden Betätigungselement (32) sind.

11. Schalter nach einem der vorhergehenden Ansprüche, **dadurch gekennzeichnet, dass** die den ersten Schaltaktor (75) aufnehmende Schalterkammer (35) eine erste Schalterkammer (35) bildet und der zweite Schaltaktor (65) in einer von der ersten Schalterkammer (35) separaten zweiten Schalterkammer (34) angeordnet ist, wobei vorteilhaft vorgesehen ist, dass die erste und die zweite Schalterkammer (34) durch eine Schottwand (42) voneinander getrennt oder abgeschottet sind und/oder dass die erste Schalterkammer (35) gegenüber der zweiten Schalterkammer (34), insbesondere anhand einer Labyrinthdichtung und/oder einer elastischen Dichtung oder Gummidichtung, abgedichtet ist.

12. Schalter nach einem der vorhergehenden Ansprüche, **dadurch gekennzeichnet, dass** die zweite Schalterkammer (34) mit Ausnahme der zweiten Durchtrittsöffnung (53) oder der Lageröffnung geschlossen ist und/oder dass an der zweiten Durchtrittsöffnung (53) eine Dichtung (66) angeordnet ist und/oder dass der erste Schaltaktor (75) und das erste Schaltelement zur Vorgabe einer Drehrichtung des Antriebsmotors (16) der Hand-Werkzeugmaschine (10) und/oder der zweite Schaltaktor (65) und das zweite Schaltelement (23) zum Einschalten und Ausschalten und/oder zum Verändern einer Drehzahl des Antriebsmotors (16) der Hand-Werkzeugmaschine (10) vorgesehen und ausgestaltet sind.

13. Schalter nach einem der vorhergehenden Ansprüche, **dadurch gekennzeichnet, dass** er eine Federanordnung (64A) zum Belasten mindestens eines Schaltaktors (75) in eine vorbestimmte Schaltstellung (ML, MR) und/oder eine Rastanordnung (98) zum Verrasten mindestens eines Schaltaktors (75) in einer vorbestimmten Schaltstellung (ML, MR) aufweist und/oder dass er mindestens einen Schaltaktor (65, 75) aufweist, der als berührungsloser Schaltgeber und/oder als Magnet (65A, 75A) ausgestaltet ist oder einen Magnetgeber umfasst und/oder dass mindestens eines der elektrischen Schaltelemente (23, 24) außerhalb des Schaltergehäuses (33) und/oder an einer elektrischen Leiterplatte (22), insbesondere einer Bestromungseinrichtung (21) zur Bestromung des Antriebsmotors (16) der Hand-Werkzeugmaschine (10) aufweisenden elektrischen Leiterplatte (22), angeordnet ist und/oder dass mindestens ein durch den Schalter (30) schaltbares elektrisches Schaltelement (23, 24) an einer elektrischen Leiterplatte (22) angeordnet ist, wobei das mindestens eine elektrische Schaltelement (23, 24) zwischen dem Schaltergehäuse (33) und der Leiterplatte (22) sandwichartig angeordnet ist und/oder die Leiterplatte (22) mit dem Schaltergehäuse (33) anhand einer Vergussmasse (27A) vergossen ist und/oder dass er mindestens einen Schaltaktor (65) und mindestens ein durch den Schaltaktor (75) betätigbares elektrisches Schaltelement (23) aufweist, welches bei einer Erstbetätigung durch den Schaltaktor (65) aus einem Schlafmodus in Aktivmodus betätigbar ist, wobei das Schaltelement (23) und/oder eine durch das Schaltelement (23) betätigbare und mit diesem elektrisch verbundene elektrische Einrichtung der Hand-Werkzeugmaschine (10) in dem Schlafmodus keine elektrische Energie oder weniger elektrische Energie als in dem Aktivmodus verbraucht.

14. Schalter nach einem der vorhergehenden Ansprüche, **dadurch gekennzeichnet, dass** das Schaltergehäuse (33) ein Gehäusebodenteil (36) und einen Gehäusedeckel (37) zum Verschließen des Gehäusebodenteils (36) aufweist, wobei jeweils ein Teilabschnitt mindestens einer Durchtrittsöffnung (53, 54) für ein Übertragungselement am Gehäusebodenteil (36) und am Gehäusedeckel (37) angeordnet ist, sodass das Gehäusebodenteil (36) und der Gehäusedeckel (37) die Durchtrittsöffnung (53, 54) komplementär bilden und das Übertragungselement umschließen, wenn sie aneinander angeordnet sind, wobei vorteilhaft vorgesehen ist, dass zwischen dem Gehäuseoberteil und dem Gehäusebodenteil (36) mindestens eine Dichtung (38A, 39A) angeordnet ist und/oder dass das Gehäusebodenteil (36) und der Gehäusedeckel (37) anhand einer Rastanordnung (43A) miteinander verrastet sind.

15. Hand-Werkzeugmaschine (10) mit einem Schalter (30) nach einem der vorhergehenden Ansprüche.

## Claims

1. Switch for a hand-held power tool (10) or as a component of a hand-held power tool (10), which has an electric drive motor (16) that can be switched on by the switch (30), wherein the switch (30) has a switch housing (33) with a switch chamber (35) in which a first switch actuator (75) that can be moved between at least two switch positions (ML, MR) is arranged in order to actuate a first electric switch element (24) and is movement-coupled with the aid of a first transmission element (70) to a first actuating element (32) of the switch (30), located outside the switch housing (33) and movable between at least two actuating positions (R, L), wherein the first transmission element (70) passes through a first through opening (54) in a wall of the switch housing (33), so that the first switch actuator (75) may be moved by moving the first actuating element (32) to actuate the first switch element (24), wherein at the first through opening (54) there is provided a rotary bearing (77), on which the first transmission element (70) is rotatably mounted around a rotation axis (D), wherein the switch (30) has a second actuating element (31), located outside the switch housing (33) and adjustable between at least two actuating positions (R, L), and a second switch actuator (65), actuable by the second actuating element (31) to actuate a second electrical switch element (31), wherein the second actuating element (31) is movement-coupled to the second switch actuator (65) with the aid of a second transmission element (60), which penetrates a second through opening (53) in a wall of the switch housing (33) and wherein the second transmission element (60) is mounted with linear movement facility along a sliding axis (S) with respect to the switch housing (33) and/or the second transmission element (60) penetrates the second through opening (53) with linear movement along a sliding axis (S), in particular being movably mounted at the second through opening (53), **characterised in that** the sliding axis (S) is parallel to the rotation axis (D) or runs at an angle of less than 90° to the rotation axis (D).

2. Switch according to claim 1, **characterised in that** the rotation axis (D) passes through the wall on which the rotary bearing (77) is provided and/or **in that** the rotation axis (D) is at an angle, in particular a right-angle, to a wall face of the wall on which the rotary bearing (77) is arranged or runs and/or **in that** the switch chamber (35) is closed with the exception of the first through opening (54) and/or **in that**, at the first through opening (54), shift-lock contours (78A, 56A) and/or a shift-lock are provided for a non-displaceable hold of the actuating element parallel to the rotation axis (D) or along the rotation axis (D) and/or **in that** at one of the components of the first through opening (54) and the first transmission element (70) there is provided at least one partly annular or completely annular flange (78B), which engages in a partly annular or completely annular slot (56B) of the other component of through the first through opening (54) and the first transmission element (70)

3. Switch according to claim 1 or 2, **characterised in that** there is provided at the first through opening (54) and/or the rotary bearing (77) a seal (76), or that the first through opening (54) and/or the rotary bearing (77) are in the form of a seal (76) or have a seal (76), wherein it is advantageously provided that the seal (76) encompasses the first transmission element (70) annularly and/or that the seal (76) comprises a seal flange (78) which engages in an annular seal location (56) and/or that the seal (76) comprises a labyrinth seal.

4. Switch according to any of the preceding claims, **characterised in that** the first actuating element (32) is translationally mounted on a slide bearing relative to the switch housing (33).

5. Switch according to any of the preceding claims, **characterised in that** a transmission gear (80) is provided between the first switch actuator (75) and the first actuating element (32), in particular between the first transmission element (70) and the first actuating element (32), wherein it is advantageously provided that the transmission gear (80) is located outside the switch housing (33) and/or that the transmission gear (80) is designed and provided to convert a linear movement or translational movement of the first actuating element (32) into a rotational movement of the first switch actuator (75) and/or that the transmission gear (80) comprises or is formed by a crank gear (81) and/or a toothed gearing, in particular comprising a gear rack and a gearwheel.

6. Switch according to any of the preceding claims, **characterised in that** the first transmission element (70) is rotatably mounted, with longitudinal clearance relative to the rotation axis (D) to the rotary bearing (59) which is located on the wall of the switch housing (33), to the switch housing (33), in particular on a wall of the switch housing (33) which lies opposite the first through opening (54).

7. Switch according to any of the preceding claims, **characterised in that** the sliding axis (S) runs at an angle of less than 60°, and more preferably less than 30° to the rotation axis (D).

8. Switch according to any of the preceding claims, **characterised in that** the actuating elements (31, 32) are arranged on the same side of the switch housing (33) and/or the first through opening (54) and the second through opening (53) are arranged on side walls (51, 52) flush with one another or a common side wall (52) and/or the same flat side of the switch housing (33).

9. Switch according to any of the preceding claims, **characterised in that** a drive section (74A) of the transmission gear (80) in engagement with the first actuating element (32) is located in a space between the switch housing (33) and the second actuating element (31) or protrudes into that space.

10. Switch according to any of the preceding claims, **characterised in that** at least one of the actuating elements (31, 32) has blocking contours (90, 91) for blocking the other actuating element (31, 32), wherein an or the actuating element (31, 32) in a predetermined actuating position (R, L), blocks an actuation of the other actuating element (31, 32) from a first actuating position (R, L) into a second actuating position (R, L), wherein it is advantageously provided that the actuating elements (31, 32) are designed for reciprocal blocking and/or that the blocking contours (90, 91) are not in direct contact with and/or disengaged from the transmission element (70) and/or a transmission gear (80) between the transmission element (70) and the actuating element (32) which actuates it.

11. Switch according to any of the preceding claims, **characterised in that** the switch chamber (35) accommodating the first switch actuator (75) forms a first switch chamber (35) and the second switch actuator (65) is located in a second switch chamber (34) separate from this first switch chamber (35), wherein it is advantageously provided that the first and the second switch chamber (34) are separated or screened off from one another by a partition wall (42) and/or that the first switch chamber (35) is sealed off from the second switch chamber (34), in particular with the aid of a labyrinth seal and/or an elastic seal or rubber seal.

12. Switch according to any of the preceding claims, **characterised in that** the second switch chamber (34) is closed except for the second through opening (53) or the labyrinth seal and/or that a seal (66) is provided at the second through opening (53) and/or that the first switch actuator (75) and the first switch element are provided and designed for presetting a direction of rotation of the drive motor (16) of the hand-operated power tool (10) and/or the second switch actuator (65) and the second switch element (23) for switching on and off and/or for changing a speed of the drive motor (16) of the hand-operated power tool (10).

13. Switch according to any of the preceding claims, **characterised in that** it has a spring assembly (64A) for biasing at least one switch actuator (75) into a predetermined switching position (ML, MR) and/or a latching arrangement (98) for engaging at least one switch actuator (75) in a predetermined switching position (ML, MR) and/or that it has at least one switch actuator (65, 75), which is in the form of a non-contact switch actuator and/or a magnet (65A, 75A) or includes a magnet sensor and/or that at least one of the electrical switch elements (23, 24) is located outside the switch housing (33) and/or on a printed circuit board (22), in particular a printed circuit board (22) having a power supply unit (21) for power supply of the drive motor (16) of the hand-operated power tool (10) and/or that at least one electrical switch element (23, 24) which may be operated by the switch (30) is provided on a printed circuit board (22), with the relevant electrical switch element (23, 24) arranged in sandwich form between the switch housing (33) and the printed circuit board (22) and/or the printed circuit board (22) is cast with the switch housing (33) with the aid of a casting compound (27A) and/or that it has at least one switch actuator (65) and at least one electrical switch element (23) actuable by the switch actuator (75) which, on first actuation by the switch actuator (65) may be actuated from a sleep mode into an active mode, wherein the switch element (23) and an electrical device of the hand-operated power tool (10), actuable by the switch element (23) and connected electrically to it, in the sleep mode uses no electrical energy or less electrical energy than in the active mode.

14. Switch according to any of the preceding claims, **characterised in that** the switch housing (33) has a housing base part (36) and a housing cover (37) for closing the housing base part (36), wherein in each case one segment of at least one through opening (53, 54) is provided for a transmission element on the housing base part (36) and on the housing cover (37), so that the housing base part (36) and the housing cover (37) form the through opening (53, 54) in a complementary manner and encompass the transmission element when they are fitted together, wherein it is advantageously provided that between the housing top part and the housing base part (36) there is provided at least one seal (38A, 39A) and/or that the housing base part (36) and the housing cover (37) are locked together with the aid of a latching arrangement (43A).

15. Hand-operated power tool (10) with a switch (30) according to any of the preceding claims.

## Revendications

1. Commutateur pour une machine-outil manuelle (10) ou en tant qu'élément constitutif d'une machine-outil manuelle (10), qui présente un moteur d'entraînement (16) électrique pouvant être commuté par le commutateur (30), dans lequel le commutateur (30) présente un boîtier de commutateur (33) avec une chambre de commutateur (35), dans laquelle pour activer un premier élément de commutation électrique (24), un premier actionneur de commutation (75) pouvant être ajusté entre au moins deux positions de commutation (ML, MR) est disposé, qui est couplé en mouvement à l'aide d'un premier élément de transmission (70) avec un premier élément d'activation (32) disposé à l'extérieur du boîtier de commutateur (33) et pouvant être ajusté entre au moins deux positions d'activation (R, L), dans lequel le premier élément de transmission (70) traverse une première ouverture de passage (54) sur une paroi du boîtier de commutateur (33) si bien que le premier actionneur de commutation (75) peut être ajusté par ajustement du premier élément d'activation (32) pour activer le premier élément de commutation (24), dans lequel est disposé sur la première ouverture de passage (54) un palier rotatif (77), sur lequel le premier élément de transmission (70) est monté de manière à pouvoir tourner autour d'un axe de rotation (D), dans lequel le commutateur (30) présente un deuxième élément d'activation (31) disposé à l'extérieur du boîtier de commutateur (33) et pouvant être ajusté entre au moins deux positions d'activation et un deuxième actionneur de commutation (65) pouvant être activé par le deuxième élément d'activation (31), destiné à activer un deuxième élément de commutation électrique (23), dans lequel le deuxième élément d'activation (31) est couplé en mouvement au deuxième actionneur de commutation (65) à l'aide d'un deuxième élément de transmission (60), qui traverse une deuxième ouverture de passage (53) sur une paroi du boîtier de commutateur (33), et dans lequel le deuxième élément de transmission (60) est monté de manière à pouvoir coulisser linéairement le long d'un axe de coulissement (S) par rapport au boîtier de commutateur (33) et/ou le deuxième élément de transmission (60) traverse de manière à pouvoir coulisser linéairement le long d'un axe de coulissement (S) la deuxième ouverture de passage (53), en particulier est monté de manière à pouvoir coulisser sur la deuxième ouverture de passage (53), **caractérisé en ce que** l'axe de coulissement (S) est parallèle à l'axe de rotation (D) et s'étend à un angle inférieur à 90° par rapport à l'axe de rotation (D).

2. Commutateur selon la revendication 1, **caractérisé en ce que** l'axe de rotation (D) traverse la paroi, sur laquelle le palier rotatif (77) est disposé, et/ou l'axe de rotation (D) forme un angle, en particulier un angle droit, par rapport à une surface de paroi de la paroi, sur laquelle le palier rotatif (77) est disposé ou s'étend, et/ou que la chambre de commutateur (35) est fermée à l'exception de la première ouverture de passage (54), et/ou que des contours de sécurité anti-coulissement (78A, 56A) et/ou une sécurité anti-coulissement destinés à un maintien solidaire en coulissement de l'élément d'activation sont disposés de manière parallèle à l'axe de rotation (D) ou le long de l'axe de rotation (D) sur la première ouverture de passage (54), et/ou qu'est disposé, sur un des composants parmi la première ouverture de passage (54) et du premier élément de transmission (70), au moins un flasque annulaire (78B), partiellement annulaire ou totalement annulaire, qui vient en prise avec une rainure annulaire, (56B), partiellement annulaire ou totalement annulaire, sur l'autre composant parmi la première ouverture de passage (54) et le premier élément de transmission (70).

3. Commutateur selon la revendication 1 ou 2, **caractérisé en ce qu'**un joint d'étanchéité (76) est disposé sur la première ouverture de passage (54) et/ou le palier rotatif (77), ou que la première ouverture de passage (54) et/ou le palier rotatif (77) sont configurés en tant qu'un joint d'étanchéité (76) ou présentent un joint d'étanchéité (76), dans lequel il est prévu avantageusement que le joint d'étanchéité (76) entoure de manière annulaire le premier élément de transmission (70), et/ou que le joint d'étanchéité (76) comprend un flasque d'étanchéité (78), qui vient en prise avec un logement de joint d'étanchéité (56) annulaire, et/ou que le joint d'étanchéité (76) comprend un joint d'étanchéité à labyrinthe.

4. Commutateur selon l'une quelconque des revendications précédentes, **caractérisé en ce que** le premier élément d'activation (32) est monté par translation sur un palier de coulissement par rapport au boîtier de commutateur (33).

5. Commutateur selon l'une quelconque des revendications précédentes, **caractérisé en ce qu'**un engrenage de transmission (80) est disposé entre le premier actionneur de commutation (75) et le premier élément d'activation (32), en particulier entre le premier élément de transmission (70) et le premier élément d'activation (32), dans lequel il est avantageusement prévu que l'engrenage de transmission (80) est disposé à l'extérieur du boîtier de commutateur (33), et/ou que l'engrenage de transmission (80) est configuré et est prévu pour transposer un mouvement linéaire ou un mouvement de translation du premier élément d'activation (32) en un mouvement de rotation du premier actionneur de commutation (75), et/ou que l'engrenage de transmission (80) comprend un engrenage à manivelle (81) et/ou un engrenage denté, en particulier une crémaillère et une roue dentée ou en est formé.

6. Commutateur selon l'une quelconque des revendications précédentes, **caractérisé en ce que** le premier élément de transmission (70) est monté de manière à pouvoir tourner par rapport au palier rotatif (59) disposé sur la paroi du boîtier de commutateur (33) sur le boîtier de commutateur (33), en particulier sur une paroi du boîtier de commutateur (33), qui fait face à la première ouverture de passage (54), à une distance longitudinale par rapport à l'axe de rotation (D).

7. Commutateur selon l'une quelconque des revendications précédentes, **caractérisé en ce que** l'axe de coulissement (S) s'étend à un angle inférieur à 60°, de manière davantage préférée inférieur à 30°, par rapport à l'axe de rotation (D).

8. Commutateur selon l'une quelconque des revendications précédentes, **caractérisé en ce que** les éléments d'activation (31, 32) sont disposés sur le même côté du boîtier de commutateur (33), et/ou la première ouverture de passage (54) et la deuxième ouverture de passage (53) sont disposées sur des parois latérales (51, 52) en alignement les unes avec les autres ou sur une paroi latérale (52) commune et/ou sur le même côté plat du boîtier de commutateur (33).

9. Commutateur selon l'une quelconque des revendications précédentes, **caractérisé en ce qu'**une partie d'entraînement (74A), se trouvant en prise avec le premier élément d'activation (32), de l'engrenage de transmission (80) est disposée dans un espace intermédiaire entre le boîtier de commutateur (33) et le deuxième élément d'activation (31) ou dépasse dans l'espace intermédiaire.

10. Commutateur selon l'une quelconque des revendications précédentes, **caractérisé en ce qu'**au moins un des éléments d'activation (31, 32) présente des contours de blocage (90, 91) destinés au blocage de l'autre élément d'activation (31, 32), dans lequel un ou l'élément d'activation (31, 32) se trouvant dans une position d'activation (R, L) prédéfinie bloque une activation de l'autre élément d'activation (31, 32) depuis une première position d'activation (R, L) dans une deuxième position d'activation (R, L), dans lequel il est avantageusement prévu que les éléments d'activation (31, 32) sont configurés pour le blocage mutuel, et/ou que les contours de blocage (90, 91) ne sont pas en contact direct et/ou ne sont pas en prise avec l'élément de transmission (70) et/ou un engrenage de transmission (80) entre l'élément de transmission (70) et l'élément d'activation (32) activant celui-ci.

11. Commutateur selon l'une quelconque des revendications précédentes, **caractérisé en ce que** la chambre de commutateur (35) logeant le premier actionneur de commutation (75) forme une première chambre de commutateur (35) et le deuxième actionneur de commutation (65) est disposé dans une deuxième chambre de commutateur (34) séparée de la première chambre de commutateur (35), dans lequel il est prévu avantageusement que la première et la deuxième chambre de commutateur (34) sont séparées ou cloisonnées l'une de l'autre par une cloison (42), et/ou que la première chambre de commutateur (35) est étanchéifiée par rapport à la deuxième chambre de commutateur (34), en particulier à l'aide d'un joint d'étanchéité à labyrinthe et/ou d'un joint d'étanchéité élastique ou d'un joint d'étanchéité en caoutchouc.

12. Commutateur selon l'une quelconque des revendications précédentes, **caractérisé en ce que** la deuxième chambre de commutateur (34) est fermée à l'exception de la deuxième ouverture de passage (53) ou de l'ouverture de palier, et/ou qu'un joint d'étanchéité (66) est disposé sur la deuxième ouverture de passage (53) et/ou que le premier actionneur de commutation (75) et le premier élément de commutation sont prévus et configurés pour prédéfinir une direction de rotation du moteur d'entraînement (16) de la machine-outil manuelle (10) et/ou le deuxième actionneur de commutation (65) et le deuxième élément de commutation (23) sont prévus et sont configurés pour allumer et couper et/ou modifier une vitesse de rotation du moteur d'entraînement (16) de la machine-outil manuelle (10).

13. Commutateur selon l'une quelconque des revendications précédentes, **caractérisé en ce qu'**il présente un ensemble de ressort (64A) destiné à contraindre au moins un actionneur de commutation (75) dans une position de commutation (ML, MR) prédéfinie et/ou un ensemble d'enclenchement (98) destiné à enclencher au moins un actionneur de commutation (75) dans une position de commutation (ML, MR) prédéfinie, et/ou qu'il présente au moins un actionneur de commutation (65, 75), qui est configuré en tant qu'un transmetteur de commutation sans contact et/ou en tant qu'un aimant (65A, 75A) ou comprend un transmetteur magnétique et/ou qu'au moins un des éléments de commutation électriques (23, 24) est disposé à l'extérieur du boîtier de commutateur (33) et/ou sur une carte de circuits imprimés (22) électrique, en particulier une carte de circuits imprimés électrique (22) présentant un système d'alimentation électrique (21) destiné à alimenter en courant le moteur d'entraînement (16) de la machine-outil manuelle (10), et/ou qu'au moins un élément de commutation (23, 24) électrique pouvant être commuté par le commutateur (30) est disposé sur une carte de circuits imprimés électrique (22), dans lequel l'au moins un élément de commutation (23, 24) électrique est disposé en sandwich entre le boîtier de commutateur (33) et la carte de circuits imprimés (22), et/ou la carte de circuits imprimés (22) est scellée avec le boîtier de commutateur (33) à l'aide d'une masse de scellement (27A), et/ou qu'il présente au moins un actionneur de commutation (65) et au moins un élément de commutation (23) électrique pouvant être activé par l'actionneur de commutation (75), lequel peut être activé dans un mode actif depuis un mode de veille lors d'une première activation par l'actionneur de commutation (65), dans lequel l'élément de commutation (23) et/ou un système électrique pouvant être activé par l'élément de commutation (23) et relié électriquement à celui-ci de la machine-outil manuelle (10) ne consomme dans le mode de veille aucune énergie électrique ou moins d'énergie électrique que dans le mode actif.

14. Commutateur selon l'une quelconque des revendications précédentes, **caractérisé en ce que** le boîtier de commutateur (33) présente une partie de fond de boîtier (36) et un couvercle de boîtier (37) pour fermer la partie de fond de boîtier (36), dans lequel respectivement une section partielle d'au moins une ouverture de passage (53, 54) pour un élément de transmission est disposée sur la partie de fond de boîtier (36) ou sur le couvercle de boîtier (37) si bien que la partie de fond de boîtier (36) et le couvercle de boîtier (37) forment de manière complémentaire l'ouverture de passage (53, 54) et renferment l'élément de transmission lorsqu'ils sont disposés l'un sur l'autre, dans lequel il est avantageusement prévu qu'au moins un joint d'étanchéité (38A, 39A) est disposé entre la partie supérieure de boîtier et la partie de fond de boîtier (36), et/ou que la partie de fond de boîtier (36) et le couvercle de boîtier (37) sont enclenchés l'un avec l'autre à l'aide d'un ensemble d'enclenchement (43A).

15. Machine-outil manuelle (10) avec un commutateur (30) selon l'une quelconque des revendications précédentes.
